# EUROPÄISCHE PATENTANMELDUNG

(11) **EP 4 782 642 A1**
(43) Veröffentlichungstag der Anmeldung: **29.07.2026**
(21) Anmeldenummer: 26150444.3
(22) Anmeldetag: 07.01.2026
(51) Int. Cl.: E06B 3/46, E05D 15/56, E05B 65/08, E06B 1/70

(54) **DICHTUNGSVORRICHTUNG FÜR EIN VERSCHIEBBARES FLÜGELPROFIL ALS SCHIEBEFLÜGEL ODER VERSCHIEBBAREN HEBE-SCHIEBEFLÜGEL EINES FENSTERS ODER EINER TÜR**

(30) Priorität: 28.01.2025 DE 202025100409 U
(71) Anmelder: Siegenia-Aubi KG, 57234 Wilnsdorf (DE)
(72) Erfinder: Rauscher, Christian, 55618 Simmertal (DE)
(74) Vertreter: Freudenberg, Thomas

(57) **Zusammenfassung**

Die Erfindung betrifft eine Dichtungsvorrichtung 1 für ein verschiebbares Flügelprofil 2 als Schiebeflügel oder einen verschiebbaren Hebe-Schiebeflügel eines Fenster oder einer Tür 3, die in einem Stoßbereich 5 einer sogenannten Verschlussseite an einem vertikalen Rahmenholm 6 eines Rahmenprofils 7 angeordnet ist und einen Spalt 8 zwischen einem vertikalen Flügelholm 9 eines geschlossenen Flügelprofils 10 des Fensters oder einer Tür 3 abdichtet und sichert, wobei die Dichtungsvorrichtung 1 aus einer Dichtleiste 4 und einer Profilleiste 16 besteht und nahezu verdeckt liegend voneinander beabstandet Riegelelemente 11, 11' aufnimmt.

## Beschreibung

Die Erfindung betrifft eine Dichtungsvorrichtung für ein verschiebbares Flügelprofil als Schiebeflügel oder einen verschiebbaren Hebe-Schiebeflügel eines Fenster oder einer Tür, mit einer Dichtleiste und einer Profilleiste, die in einem Stoßbereich einer sogenannten Verschlussseite an einem vertikalen Rahmenholm eines Rahmenprofils angeordnet sind und einen Spalt zwischen einem vertikalen Flügelholm eines geschlossenen Flügelprofils des Fensters oder einer Tür nach dem Oberbegriff des Anspruchs 1 abdichten und sichern.

Verschiebbare Flügelprofile als Schiebeflügel oder verschiebbare Hebe-Schiebeflügel eines Fensters oder einer Tür, sind in verschiedensten Ausführungen bekannt und bestehen im einfachsten Fall aus einem in einem äußeren Rahmenprofil zum Öffnen und Schließen verschiebbar angeordneten Flügelprofil und aus einem, ebenfalls im Rahmenprofil angeordneten weiteren Tür- oder einem Fensterelement, beispielsweise Standflügel oder Festfeld.

Das geschlossene Flügelprofil kann an seiner, der Tür- oder Fensterelement abgewandten Seite, durch Betätigen eines im Flügelprofil vorgesehenen Betätigungsmechanismus am Rahmenprofil verriegelt und somit gegen unbefugtes Öffnen gesichert werden. Schiebeflügel werden gewöhnlich über- oder unterhalb des Schiebeflügels verschiebbar aufgenommen. Beim Öffnen, in der Regel mit einer Betätigungshandhabe an dem Flügelprofil von Hebe-Schiebeflügeln, wird das Flügelprofil mit den Dichtungen angehoben, wodurch das Flügelprofil leichter läuft. Das geöffnete Flügelprofil lässt sich dann vor einem danebenliegenden Festteil schieben. Schiebeflügel oder Hebe-Schiebeflügel lassen sich je nach Ausführung lediglich schieben oder auch zusätzlich kippen. Beim Schließen wird der Schiebeflügel abgesenkt und somit die Dichtungen wieder angepresst. Das Öffnen und Schließen ist auch über elektrische, hydraulische oder pneumatische Aktuatoren möglich.

Eine Schwachstelle gegen unbefugtes Öffnen bildet aber der Stoßbereich einer sognannten Verschlussseite, an dem das geschlossene Flügelprofil als Schiebeflügel oder Hebe-Schiebeflügel an das Rahmenprofil des Fensters oder der Tür anschließt. In diesem Stoßbereich kann unter Verwendung eines geeigneten Werkzeugs versucht werden, das geschlossene Flügelprofil von dem Rahmenprofil auseinander zu drücken, um so die Tür oder das Fenster gewaltsam zu öffnen.

Um dies zu verhindern und auch einen vertikalen Spalt auf der Verschlussseite zwischen dem Flügelprofil und dem Rahmenprofil zu schließen, sind bereits Sicherungsvorrichtungen für den Stoßbereich bekannt, und zwar in Form von einer am vertikalen Rahmenholm des Rahmenprofils befestigten Dichtungsvorrichtung. Diese ist bei Fenstern oder Türen aus einem Holzmaterial, ebenfalls aus Holz gefertigt. Vereinzelt wird eine Dichtungsvorrichtung aus einem Kunststoff für ein Holzfenster oder eine Holztür verwendet. Die Dichtungsvorrichtung weist dazu im Querschnitt einen ersten Profilabschnitt auf, der sich mit einem im Querschnitt zweiten Profilabschnitt an einem vertikalen Flügelholm des Flügelprofils formschlüssig fügen lässt. Dadurch lässt sich der Spalt bei geschlossenem Fenster oder der Tür auf der Verschlussseite schließen. Mit gleichzeitigem Überlappen und derartigem Hintergreifen des Flügelprofils zu der am Rahmenprofil befestigten Dichtungsvorrichtung, wird einem Versuch entgegengewirkt, das geschlossene Flügelprofil für ein gewaltsames Öffnen von dem Rahmenprofil weg auseinander zu drücken. Des Weiteren benötigt das Fenster oder die Tür zum Schutz vor einem gewaltsamen Öffnungsversuch am Rahmenprofil angeordnete Riegelelemente, die mit an dem Flügelprofil angeordneten Betätigungsmechanismus beweglich verbundenen Riegelelementen in einer verriegelten Schließlage zusammenwirken. Dazu werden die auf der Rahmenprofilseite angeordneten Riegelelemente an der Dichtungsvorrichtung und am Rahmenholm positioniert und befestigt.

Neben der aufwendigen Montage der Riegelelemente an der Dichtungsvorrichtung und damit an den vertikalen Rahmenholm des Rahmenprofils, bedingt durch eine für jeden weiteren Fenster- oder Türanschlag neue Lagejustierung der Riegelelemente, erweist sich außerdem die Befestigung an die vorgemerkte Lage als sehr anspruchsvoll. Insbesondere aus Holz gefertigte Fenster oder Türen bedürfen bei der Montage der Riegelelemente auf der Seite des vertikalen Rahmenholms eine zeitaufwendige Bearbeitung, welche sich auf die Kosten des Elementes auswirkt. Außerdem kommen der Einfachheit halber vorzugsweise Riegelelemente mit Riegelgliedern, beispielsweise mit einem Bolzen oder Pilzbolzen, für die Montage an den Rahmenholm und dem am Rahmenholm angeordneten Dichtungsvorrichtung zum Einsatz, da die Riegelglieder sich durch eine vorbereitete Bohrung eindrehen lassen. Von einer Anordnung am vertikalen Rahmenprofil mit Riegeleingriffen, die eine Ausnehmung oder Aussparung zum Einführen und/oder ein Hintergreifen eines Riegelgliedes aufweisen, wird bei Fenstern oder Türen aus Holz aufgrund der aufwendigen Bearbeitung und Montage abgesehen.

Dieses Problem ist bekannt und es sind entsprechende Dichtungsvorrichtungen auf dem Markt, die auch eine Befestigung von Riegelelementen mit einem Riegelelement oder einem Riegeleingriff an einer am vertikalen Rahmenholm angeordneten Dichtungsvorrichtung für ein Schiebeflügel oder einen verschiebbaren Hebe-Schiebeflügel eines Fensters oder einer Tür zulassen. Diese sind jedoch weiterhin aufwendig in der Montage, beanspruchen aufgrund unterschiedlicher Maße von Fenstern oder Türen mehrere Ausführungsvarianten und mehr Restabfall bei einem Zuschneiden der Dichtungsvorrichtung und beeinflussen nachteilig die Optik im Durchgangsbereich zwischen dem Rahmenprofil und dem durch Verschieben geöffneten Flügelprofil.

Durch die DE 102016119515 A1 ist eine Schiebetüreinheit mit einem Blendrahmen und einer innerhalb des Blendrahmens verschiebbaren Schiebetür bekannt geworden, bei der mindestens ein Beschlag verbaut ist. Über die Höhe eines Rahmenprofils des Blendrahmens werden mehrere Verriegelungsbolzen vorgesehen, die in Eingriff mit einem zugehörigen Verriegelungselement am Flügelprofil des Schiebeflügels gebracht werden können. Alternativ können auch über die Höhe eines Rahmenprofils der Schiebetür mehrere Verriegelungsbolzen vorgesehen werden, die jeweils mit einem Schließgehäuse am Blendrahmen in Eingriff gebracht werden. In einer Ausgestaltung ist ein Sperrelement vorgesehen, welches eine Betätigung einer Schiebetürverriegelung sperrt, wenn der Verriegelungsbolzen in einer eingefahrenen Position ist. Eine Verriegelung der Schiebetür findet dann statt, wenn der Verriegelungsbolzen in der ausgefahrenen Position ist und eine Verriegelung mit dem Verriegelungselement bewirken kann. Das Sperrelement kann dabei mit dem Verriegelungsbolzen oder einem mit dem Verriegelungsbolzen verbundenen Bauteil in Eingriff gebracht werden, um in der zurückgezogenen Position des Verriegelungsbolzens ein Betätigungselement zum Verriegeln der Schiebetür zu sperren. Das Betätigungselement zum Verriegeln der Schiebetür, ist dann nur in einer ausgefahrenen Position des Verriegelungsbolzens vollständig bewegbar.

Die am Rahmenprofil befestigten Verriegelungselemente werden mit herkömmlichen Befestigungsschrauben montiert. Des Weiteren sind die Verriegelungselemente in aufwendig ausgefrästen Ausnehmungen am vertikalen Rahmenholm des Rahmenprofils platziert oder werden aufliegend am Rahmenholm angeschraubt. Bei der ausgefrästen Variante erweist sich die Optik als vorteilhaft, aber dem Aufwand zu Lasten mit sehr hohen Herstellungskosten. Eine Variante mit einer guten Optik mit wenig Aufwand an Montage und kostengünstiger Herstellung, ist nicht bekannt.

Bekannt ist außerdem aus der EP 1571282 B1 ein Profilsystem für eine Schiebetür oder ein Schiebefenster, mit einem profilierten Element, das mit einer dem Boden eines Rahmenprofils angeordneten ersten Aufnahme verbunden ist, die in eine Richtung hineinragt, im Wesentlichen parallel zu einer ersten und zu einer zweiten aufnehmenden Lasche ist und sich vertikal über die nahezu gesamte Länge des vertikalen Rahmenholms erstreckt, weiter ein Schließblock aufweist, der parallel zu der ersten und zu der zweiten Lasche in Richtung auf die innere Öffnung der Tür oder des Fensters hervorsteht.

Die bekannte Anordnung unterliegt dem Mangel, dass bei der in der Anwendung aufgezeigten Profilanordnung für Hebe- und/oder Schiebefenster oder -türen zusätzliche Profile für eine Abdichtung und ein Verriegeln des Fensters oder der Tür bereitgestellt werden müssen, was sich aufgrund der Vielzahl an Profilen auf die Herstellungskosten und Lagerkosten auswirkt, wodurch sich die Gesamtkosten des Fensters oder der Tür erhöhen. Des Weiteren bewirkt die bekannte Profilanordnung einen erhöhten Montageaufwand, wobei die Befestigungsmittel für die Profilanordnung und/ oder für die Riegelelemente auf der zum Rahmenholm weisenden Sichtseite zwischen dem Rahmenprofil und dem Flügelprofil erkennbar sind, was sich auch auf die Optik nachteilig auswirkt. Außerdem ist die Art und die Lageposition der Riegelelemente an die Profilanordnung bedingt durch den Profilquerschnitt immer wieder neu zu justieren.

Keines der bekannten Profilanordnungen weist eine Dichtungsvorrichtung auf, die unabhängig der Herstellung des Fensters oder der Tür und unbeeinträchtigt von möglichen Fertigungstoleranzen montiert werden kann, sowie auch zeitlich als auch voneinander getrennt die Dichtungsvorrichtung und die Riegelelemente am Rahmenholm des Rahmenprofils montierbar sind. Außerdem geht aus keinem der bekannten Profilanordnungen eine Dichtungsvorrichtung hervor, welche die Befestigungsmittel für die Dichtungsvorrichtung selbst und die Befestigungsmittel für die in der Dichtungsvorrichtung integrierten Riegelelemente vollständig abdecken, den Stoßbereich und den Spalt oder den Zwischenraum zwischen dem vertikalen Rahmenholm des Rahmenprofils zum verschiebbaren Flügelprofil füllend überdeckt und eine gute Optik und eine erhöhte Sicherheit gegen unbefugtes Einwirken in einer verriegelten Schließlage des Flügelprofils zum Rahmenprofil mit dichtender Funktion, insbesondere bei Schlagregen, erzielt.

Der Erfindung liegt die Aufgabe zugrunde, eine funktionssichere und kompakte Dichtungsvorrichtung für ein verschiebbares Flügelprofil als Schiebeflügel oder einen verschiebbaren Hebe-Schiebeflügel eines Fenster oder einer Tür zur Verfügung zu stellen, welche die voranstehenden Nachteile behebt und mit guter Optik für das Fenster oder die Tür kostengünstig ist und auf einfache, schnelle, sichere und präzise Weise mit wenig Bauraum die die Verriegelungsfunktion und Justierung der Riegelelemente des Schiebe- oder Hebe-Schiebebeschlags verbessert und zugleich zur Abdichtungsfunktion beiträgt.

Erfindungsgemäß wird die Aufgabe durch die Dichtungsvorrichtung für ein verschiebbares Flügelprofil als Schiebeflügel oder einen verschiebbaren Hebe-Schiebeflügel eines Fensters oder einer Tür nach Anspruch 1 gelöst. Vorteilhafte Ausgestaltungen der Erfindung ergeben sich aus den Merkmalen der Unteransprüche.

Wesentlich hierbei ist, dass die Dichtungsvorrichtung für ein verschiebbares Flügelprofil als Schiebeflügel oder einen verschiebbaren Hebe-Schiebeflügel eines Fenster oder einer Tür aus einer Dichtleiste und aus einer Profilleiste besteht, die in einem Stoßbereich einer sogenannten Verschlussseite an einem vertikalen Rahmenholm eines Rahmenprofils angeordnet ist und einen Spalt zwischen einem vertikalen Flügelholm eines geschlossenen Flügelprofils des Fensters oder einer Tür abdichtet und sichert. Dazu nimmt die Dichtleiste vorzugsweise in einem bestimmten Abstand voneinander Riegelelemente auf, die mit am Flügelprofil befestigten und mit einem Betätigungsmechanismus verschiebbaren Riegelelementen in einer Schließlage des Fensters oder der Tür in Wirkverbindung stehend ein Verriegeln erreichen. Für eine positionierbare und gesicherte Lage der Riegelelemente, weist die Dichtleiste im Querschnitt eine Aufnahmenut auf, an der sich jeweils Anlageflächen anschließen, so dass sich die am Rahmenholm seitigen Riegelelemente mit Eingreifen in die Aufnahmenut der Dichtleiste formschlüssig mit der Dichtleiste verbinden und abschließend mittels weiterer Befestigungsmittel eine kraftschlüssige Verbindung mit der Dichtleiste und dem vertikalen Rahmenholm eingehen. In bevorzugter Optik überdeckt die Profilleiste anschließend den verbleibenden Spalt der Aufnahmenut zwischen den Riegelelementen, wobei die Befestigungsmittel für eine kraftschlüssige Verbindung der Dichtleiste an den vertikalen Rahmenholm verdeckt werden. Zusätzlich überdeckt die Profilleiste die Befestigungsmittel zur Befestigung der Riegelelemente an der Dichtleiste und an den vertikalen Rahmenholm. Dazu legt sich die Profilleiste an den seitlichen Anlageflächen an und bildet mit der Dichtleiste eine flächenbündig geschlossene Sichtfläche. Bei einem entriegelt verschobenen Flügelprofil ist die am vertikalen Rahmenholm erfindungsgemäße Dichtungsvorrichtung und ein Riegelglied oder ein Riegeleingriff des Riegelelementes ersichtlich. Alle weiteren funktionalen Bestandteile, beispielsweise Befestigungsschrauben oder Mittel zur Abdichtung, werden durch die erfindungsgemäße Dichtungsvorrichtung verdeckt und/ oder sind formgebend der Sichtfläche der Dichtungsvorrichtung einbezogen.

Eine einfache und werkzeuglose Positionierung der Riegelelemente in die Dichtleiste wird dadurch erreicht, dass die Aufnahmenut eine Bodenplatte und senkrecht zur Bodenplatte angeordnete Seitenwände aufweist, wobei sich an den Enden der Seitenwände und von der Bodenplatte beabstandet eine Öffnung zum Fügen der Riegelelemente bildet. Die Riegelelemente werden von der U-förmigen Formgebung der Aufnahmenut bis auf eine Fläche der Riegelelemente nahezu vollständig umgriffen und können in der Aufnahmenut anliegend leicht verschiebbar in die funktionsgerechte Endposition verlagert werden.

In weiterer vorteilhafter Ausgestaltung der Erfindung lassen sich die Riegelelemente, bestehend aus Riegelgliedern und/ oder Riegeleingriffen in die Aufnahmenut der Dichtleiste anordnen. Dazu sind die Riegelelemente im Querschnitt seines äußeren Mantels der Querschnittskontur der Aufnahmenut angepasst ausgebildet. Unterscheiden lassen sich die Riegelelemente nur in der Art der Verriegelung, wobei ein Riegelelement ein Riegelglied, in der Regel mit einem Bolzen oder Pilzkopf förmigen Bolzen aufweist und das weitere Riegelelement ein Riegeleingriff, auch als Ausnehmung bezeichnet, ausbildet.

In Wirkverbindung der Dichtleiste und der Profilleiste bei montiertem Zustand an den vertikalen Rahmenholm des Rahmenprofils und integrierten Riegelelementen, lassen sich die Riegelelemente rein optisch mit einem ersten Teilabschnitt nur noch durch die Riegelglieder und/oder den Riegeleingriffen unterscheiden. Ein zweiter restlicher Teilabschnitt der Riegelelemente, welcher für die Befestigung der Riegelelemente an die Dichtleiste und den vertikalen Rahmenholm Befestigungsmittel aufnimmt, ist vollständig von der Aufnahmenut aufgenommen, und wird an der zum Flügelprofil weisenden Sichtfläche nahezu vollständig von der Profilleiste verdeckt, wobei der sichtbare erste Teilabschnitt der Riegelelemente die Riegelglieder und/ oder die Riegeleingriffe darstellt.

Einfach in der Montage erweist sich die erfindungsgemäße Dichtungsvorrichtung durch eine rastbare Verbindung der Dichtleiste mit der Profilleiste, welche im gefügten Zustand ein integrales Bauteil mit überganglos planer Oberfläche auf der Sichtfläche bilden. Unbeeinflusst in der Optik bleibt die Dichtungsvorrichtung auch in montierter Lage des Riegelelementes mit dem Riegeleingriff, wobei das mit einem Riegeleingriff aufweisende Riegelelement mit der Dichtungsvorrichtung flächenbündig gestaltet sind. Mit Anordnung des Riegelelementes und einem Riegelglied, wird die flächenbündige Optik der Dichtungsvorrichtung nur durch den erhabenen Teil des Riegelgliedes unterbrochen. Alle weiteren funktionalen Elemente beider Varianten der Riegelelemente, wie beispielsweise die Führung innerhalb der Aufnahmenut mit einer Aufnahme für die Befestigungsmittel, werden von der Dichtungsvorrichtung, insbesondere durch die Profilleiste, abgedeckt.

Durch die erfindungsgemäße Dichtungsvorrichtung mit einer im Querschnitt U-förmigen Aufnahmenut, lassen sich nunmehr die Anzahl, die Art der Variante und die vertikale Ausrichtung der Riegelelemente frei wählen. Eine zusätzliche oder nachträgliche Bearbeitung, wie es aus bekannten Schiebeflügeln oder verschiebbare Hebe-Schiebeflügeln eines Fensters oder einer Tür hervorgeht, erübrigt sich. Sind Anzahl, Art und Ausrichtung der Riegelelemente bestimmt, lassen sich die Riegelelemente für eine sichere Befestigung durch den formschlüssigen Eingriff in der Aufnahmenut der Dichtleiste einfach mittels Befestigungsmittel, beispielsweise Befestigungsschrauben, am vertikalen Rahmenholm befestigen. Mit Positionierung der Befestigungsmittel an den freien Enden jeweils benachbart nach Art der Variante der Riegelelemente des Riegelglieds oder des Riegeleingriffs, werden die Befestigungsmittel für eine gute Optik von der Profilleiste überdeckt.

Eine passgenaue Montage und einen stabilen Halt der Dichtleiste an dem vertikalen Rahmenholm wird dadurch erreicht, dass die Dichtleiste an freien Enden sogenannter Anlageflächen, die sich auf einer Sichtfläche der Dichtleiste abbilden in Weiterführung abgewinkelt stützende Stege aufweisen, welche die Dichtleiste mit Aufsetzen auf den vertikalen Rahmenholm anschlagend fixieren. Des Weiteren bestimmen die Stege eine maßliche Abstimmung für eine den Spalt dichtende Wirkung zwischen dem vertikalen Rahmenholm und dem gegenüberliegend vertikalen Flügelholm. Eine nachträgliche Justierung der Riegelelemente am vertikalen Rahmenholm durch Fertigungstoleranzen des Fensters oder der Tür bleibt durch die erfindungsgemäße Dichtungsvorrichtung aus, da die am vertikalen Rahmenholm angeordneten Riegelelemente mit Aufnahme in der Aufnahmenut der Dichtungsvorrichtung einen gleichbleibend konstanten Abstand für eine sichere Verriegelung zwischen den am vertikalen Rahmenholm angeordneten Riegelelementen und den am vertikalen Flügelholm angeordneten Riegelelementen des Betätigungsmechanismus haben.

Leicht montieren lässt sich die Dichtungsvorrichtung dadurch, dass die Dichtleiste im Querschnitt auf der gegenüberliegenden Seite der Sichtfläche stufenförmig ausgebildet ist, wobei sich die Aufnahmenut von den freien Enden der stützenden Stege in Richtung vertikalen Rahmenholm absetzt und eine formschlüssig fixierte Lage mit dem vertikalen Rahmenholm einnimmt.

Eine einfache und werkzeuglose Montage wird dadurch erreicht, dass an der Dichtungsvorrichtung eine Rastvorrichtung vorgesehen ist, die eine fixierte Verbindung zwischen der Dichtleiste und der Profilleiste ermöglicht. Für eine flächig glatte Oberfläche der Dichtungsvorrichtung befindet sich die Rastvorrichtung in einem nach dem Montieren verdecken Bereich zwischen der Aufnahmenut der Dichtleiste und der Profilleiste.

Optisch und konstruktiv vorteilhaft ist weiterhin, dass die Rastvorrichtung aus Rastnuten und Rastvorsprüngen gebildet ist, wobei die Rastnuten im Querschnitt der Dichtleiste an den Seitenwänden der Aufnahmenut angeordnet sind und die Profilleiste außenseitig die Rastvorsprünge ausbilden.

Eine hohe Stabilität und eine kompakte einteilige sowie funktionale Bauweise für eine einfache Montage wird dadurch erreicht, dass die Profilleiste im Querschnitt U-Förmig ausgebildet aus einem in Einbaulage verbindenden sichtbaren Steg besteht, woran sich zwei vertikale Stege anschließen. Dabei wird die Sichtfläche von dem horizontalen Steg und den Anlageflächen der Dichtleiste geformt. Die vertikalen Stege lehnen sich in vorteilhafter Weise für eine hohe Stabilität an die Seitenwände der Aufnahmenut der Dichtleiste stützend an und positionieren sich mit den freien Enden anliegend auf der Bodenplatte der Aufnahmenut, so dass alle in der Aufnahmenut der Dichtleiste befindlichen Bauteile von der Profilleiste verdeckt werden.

Weitere vorteilhafte Ausgestaltungen ergeben sich aus den Zeichnungen. Es zeigt:
- Fig. 1: eine perspektivische Darstellung einer von der Rauminnenseite dargestellten Vorderansicht eines Fensters oder einer Tür im leicht geöffneten Zustand, mit einer am vertikalen Rahmenholm des Rahmenprofils erfindungsgemäßen Dichtungsvorrichtung und einem am Flügelprofil verdeckten aber zur Kenntlichmachung sichtbar dargestellten Betätigungsmechanismus und einer Verlagerungsvorrichtung für einen verschiebbaren Flügelprofil als Schiebeflügel oder einen verschiebbaren Hebe-Schiebeflügel und mit einem am Rahmenprofil aufweisenden Standflügel,
- Fig. 2: eine perspektivische Darstellung im Ausschnitt nach Fig. 1 mit einer am Rahmenprofil angeordneten Dichtleiste und Entfall einer Profilleiste der erfindungsgemäßen Dichtungsvorrichtung in einer ersten Variante eines Riegelelementes mit einem Riegelglied,
- Fig. 3: eine perspektivische Darstellung im Ausschnitt nach Fig. 1 mit der am Rahmenprofil angeordnet erfindungsgemäßen Dichtungsvorrichtung, bestehend aus einer Dichtleiste und einer Profilleiste, sowie des Riegelelementes nach Fig. 2,
- Fig. 4: ein vergrößerter Ausschnitt der Dichtleiste und dem Riegelelement nach Fig. 2, mit einem Riegelglied als Pilzbolzen,
- Fig. 5: ein vergrößerter Ausschnitt in einer Schnittdarstellung am vertikalen Rahmenholm des Fensters oder der Tür nach Fig. 3 im Schnitt der erfindungsgemäßen Dichtungsvorrichtung mit Kenntlichmachung der Dichtleiste, der Profilleiste und dem als Pilzbolzen ausgeführten Riegelglied,
- Fig. 6: eine perspektivische Darstellung im Ausschnitt nach Fig. 1 mit einer am Rahmenprofil angeordneten Dichtleiste und Entfall einer Profilleiste der erfindungsgemäßen Dichtungsvorrichtung in einer zweiten Variante eines Riegelelementes mit einem Riegeleingriff,
- Fig. 7: eine perspektivische Darstellung im Ausschnitt nach Fig. 1 mit der am Rahmenprofil angeordnet erfindungsgemäßen Dichtungsvorrichtung, bestehend aus der Dichtleiste und einer Profilleiste, sowie des Riegeleingriffs nach Fig. 6,
- Fig. 8: ein vergrößerter Ausschnitt der Dichtleiste und dem Riegelelement nach Fig. 6 mit dem Riegeleingriff oder Ausnehmung,
- Fig. 9: ein vergrößerter Ausschnitt in einer Schnittdarstellung am vertikalen Rahmenholm des Fensters oder der Tür nach Fig. 7 im Schnitt der erfindungsgemäßen Dichtungsvorrichtung mit Kenntlichmachung der Dichtleiste, der Profilleiste und dem mit einer Ausnehmung ausgeführten Riegeleingriff,
- Fig. 10: eine Schnittdarstellung durch die Dichtleiste nach Fig. 5 und Fig. 9 mit Entfall aller weiteren Bauteile,
- Fig. 11: eine perspektivische Darstellung der Dichtleiste nach Fig. 10,
- Fig. 12: eine Schnittdarstellung durch die Profilleiste nach Fig. 5 und Fig. 9 mit Entfall aller weiteren Bauteile und
- Fig. 13: eine perspektivische Darstellung der Profilleiste nach Fig. 12.

Das in den Figuren mit 3 bezeichnete Fenster oder Tür besteht im Wesentlichen aus einem äußeren Stock- oder Rahmenprofil 7, in welchem ein zum Öffnen und Schließen des Fensters oder der Tür 3 verschiebbares Flügelprofil 2 als Schiebeflügel oder Hebe-Schiebeflügel sowie ein Festfeld 40 vorgesehen sind.

Das Flügelprofil 2 nach Fig. 1 weist einen Flügelrahmen 41 und eine in diesem Rahmen vorgesehene Verglasung 42 auf. Das Festfeld 40 besteht im Wesentlichen aus dem Rahmen 43 und der zugehörigen Verglasung 44.

Bei geschlossenem Flügelprofil 2 - nicht dargestellt -, ist dieser durch Riegelelemente 11, 11' des Rahmenprofils 7 eingreifende Riegelelemente 13, 13' eines am Flügelprofil 2 vorgesehenen Betätigungsmechanismus 12 zumindest an der vertikalen Seite des Flügelprofils 2 am Rahmenprofil 7 verriegelt.

Problematisch ist dabei nach Fig. 1 der Übergang oder ein Spalt 8 bildender Stoßbereich 5 auf der Verriegelungsseite zwischen dem geschlossenen Flügelprofil 2 und dem Rahmenprofil 7. Den Übergang auf der sogenannten Verriegelungsseite zwischen dem Flügelprofil 2 am vertikalen Flügelholm 9 und dem Rahmenprofil 7 am vertikalen Rahmenholm 6, gilt es zu sichern und abzudichten.

Die Fig. 1 der Zeichnung zeigt in einer perspektivischen von einer Innenseite eines Raumes das Fenster oder eine Tür 3 mit der Profilanordnung, welche in dem feststehenden Rahmenprofil 7 auf einer ersten Seite das ortsfest montierte Flügelprofil bzw. ein Festfeld 40 aufweist. Auf einer zweiten Seite des Rahmenprofils 7 befindet sich dagegen die verriegelbare Schließlage des beweglichen Flügelprofils 2, insbesondere des verschiebbaren Flügelprofils 2 als Schiebeflügel oder des verschiebbaren Hebe-Schiebeflügels, mit einer erfindungsgemäß am vertikalen Rahmenholm 6 des Rahmenprofils 7 befestigten Dichtungsvorrichtung 1. Das bewegliche Flügelprofil 2 ist dabei relativ zum feststehenden Rahmenprofil 7 und zum fest montierten Flügelprofil bzw. Festfeld 40 aus der nicht dargestellten verriegelten Schließlage des vertikalen Flügelholms 9 und aus einer zumindest dichtenden Lage des vertikalen Flügelholms 10 zum Festfeld 40 in die nach Fig. 1 gezeigt verschobene Lage verstellbar. Dabei verschiebt sich das bewegliche Flügelprofil 2 aus dem Bereich der Durchgangsöffnung des feststehenden Rahmenprofils 7 in Horizontalrichtung vor dem fest eingebauten Flügelprofil bzw. das feste Festfeld 40 mit einem Festrahmen 43, wie aus der Fig. 1 mit der Anzeige der Pfeilrichtung 45 ersichtlich ist.

Damit diese zwei Stellungen zum Anheben in Pfeilrichtung 46 und Verschieben in Pfeilrichtung 45 des Flügelprofils 2 relativ zum feststehenden Rahmenprofil 7 sowie zum fest montierten Flügelprofil bzw. zum Festfeld 40 möglich sind, wird zwischen dem Flügelprofil 2 und dem feststehenden Rahmenprofil 7 ein besonderer Betätigungsmechanismus 12, nämlich ein sogenannter Schiebebeschlag oder Hebe-Schiebebeschlag vorgesehen, von der bzw. dem in den Fig. 1 eine Betätigungshandhabe 35 am verschiebbaren Flügelprofil 2, ein Betätigungsmechanismus 8 mit einem Betätigungsgetriebe und einem Laufelement 36, 36' aufweist. Außerdem ist an dem Rahmenprofil 7 nach Fig. 1 am unteren und oberen horizontalen Rahmenholm 47, 48 eine Laufschiene 37, 38 für das an der unteren Laufschiene 37 angeordnete Laufelement 36, 36' und für ein an der oberen Laufschiene 38 nicht dargestelltes Gleitelement befestigt. Eine Verriegelungsvorrichtung mit Riegelelementen 13, 13' am Betätigungsgetriebe des Betätigungsmechanismus 12 in Verbindung mit am Rahmenprofil 7 angeordneten Riegelelementen 11, 11' nach Fig. 1 und Fig. 2 bis Fig. 9, tragen zur Verriegelung bei und fördern die Längsbewegung des verschiebbaren Flügelprofils 2, gegebenenfalls im Zusammenwirken mit dem Betätigungsmechanismus 12 durch abgeschrägte Riegelglieder 22 und Riegeleingriffselemente 23 an der erfindungsgemäßen Dichtungsvorrichtung 1 des Rahmenprofils 7.

Die am Rahmenprofil 7 befestigte Dichtungsvorrichtung 1 nach Fig. 1 bis Fig. 9, ist durch ein Falzbereich 49 in einer Falzumfangsrichtung von dem Flügelprofil 2 getrennt gegenüberliegend angeordnet. Für eine Verlagerung des verschiebbaren Flügelprofils 2 relativ zu dem Rahmenprofil 7 in einer Richtung quer zur Hauptebene des Fensters oder der Tür 3, ist am Flügelprofil 2 der Betätigungsmechanismus 12 und den weiteren Funktionsbauteilen in Falzumfangsrichtung bewegbar verbunden angeordnet, wobei dem Flügelprofil 2 für eine zum Rahmenprofil 7 verschiebbare Verlagerung zumindest das Laufelement 36, 36' mit Laufrollen zugeordnet ist. Der am Flügelprofil 2 angeordnete Betätigungsmechanismus 12 umfasst für einer verriegelte Schließlage auf der Schließseite verschiebbare Riegelelemente 13, 13', die mit jeweils an dem Rahmenprofil 7 und der Dichtungsvorrichtung 1 zugeordneten Riegelelementen 11, 11' eine verriegelte Schließlage des Fensters oder der Tür 3 bilden. Mit vertikaler Anordnung der Dichtungsvorrichtung 1, bestehend aus einer Dichtleiste 4 und einer Profilleiste 16, am vertikalen Rahmenholm 6 des Rahmenprofils 7 lassen sich die Riegelelemente 11, 11', welche aus Riegelgliedern 22 und/ oder Riegeleingriffen 23 bestehen, form- und/oder kraftschlüssig in vorgegeben profilierte Formen einer Aufnahmenut 14 positionierbar in die Dichtungsvorrichtung 1 nach Fig. 1 bis Fig. 9 aufnehmend befestigen. Die Profilleiste 16, welche sich nach Fig. 1, Fig. 3, Fig. 5, Fig. und Fig. 9 zwischen den Riegelelementen 11, 11' anordnet, schließt den Spalt 17 zwischen den Funktionsbauteilen, taucht in den Falzbereich 49 des Flügelprofil 2 ein und sorgt mit schließendem Eingriff in verriegelter Schließlage des Fensters oder der Tür 3 für eine verbesserte Dichtung und eine erhöhte Einbruchsicherheit.

Je nach Größe des Fensters oder der Tür 3, oder Sicherheit gegen unbefugtes bzw. gewaltsames Öffnen, nimmt die Dichtleiste 4 nach Fig. 1 in einem vorgegebenen Abstand eine Anzahl von Riegelelementen 11, 11' auf, die mit am Flügelprofil 2 befestigten und mit dem Betätigungsmechanismus 12 verschiebbaren Riegelelementen 13, 13' in der verriegelten Schließlage des Fensters oder der Tür 3 in Wirkverbindung stehend ein sicheres Verriegeln erreichen. Für eine positionierbare und gesicherte Lage der Riegelelemente 11, 11', weist die Dichtleiste 4 nach Fig. 2, Fig. 4 bis Fig. 6 und Fig. 8 bis Fig. 10 und Fig. 11 im Querschnitt die Aufnahmenut 14 auf, so dass sich die Rahmenholm 6 seitigen Riegelelemente 11, 11' mit Eingreifen in die Aufnahmenut 14 der Dichtleiste 4 formschlüssig mit der Dichtleiste 4 verschiebbar verbinden und mit in verschobener Endlage abschließend mittels weiterer Befestigungsmittel eine kraftschlüssige Verbindung mit der Dichtleiste 4 und dem vertikalen Rahmenholm 6 eingehen. Nach Fig. 4 bis Fig. 5 und Fig. 8, Fig. 10 und Fig. 11, schließen sich der Aufnahmenut 14 an den jeweiligen Seitenwänden 20, 20' weiterführend um etwa 90° dazu abgewinkelt jeweils Anlageflächen 15, 15' an, die eine Anlage mit dem Stoßbereich 5 des vertikalen Flügelholms 9 des Flügelprofils 2 bilden und für eine dichtende Funktion beitragen.

Mit rastender Aufnahme der Profilleiste 16 an die Dichtleiste 4 nach Fig. 3 und Fig. 7, wird der verbleibende Spalt 17 der Aufnahmenut 14 zwischen den Riegelelementen 11, 11' überdeckt. Dabei werden auch die Befestigungsmittel für eine kraftschlüssige Verbindung der Dichtleiste 4 an den vertikalen Rahmenholm 6 verdeckt. Außerdem überdeckt die Profilleiste 16 die Befestigungsmittel zur Befestigung der Riegelelemente 11, 11' an der Dichtleiste 4 und an den vertikalen Rahmenholm 6, so dass alle Befestigungsmittel, vorzugsweise Befestigungsschrauben, durch die Dichtungsvorrichtung 1 völlig verdeckt werden. Mit Anlage der Profilleiste 16 an den seitlichen Anlageflächen 15, 15' der Dichtleiste 4, ist die Oberfläche der Dichtungsvorrichtung 1 flächenbündig geschlossen. Die freie Sichtfläche 18 auf die Dichtungsvorrichtung 1 im geöffneten Durchgangsbereich zwischen dem Rahmenprofil 7 und dem Flügelprofil 2 nach Fig. 1, zeigt eine glatte und übergangslose Optik. Ersichtlich bleibt bei entriegelt verschobenen Flügelprofil 2, die am vertikalen Rahmenholm 6 erfindungsgemäße Dichtungsvorrichtung 1 und die Riegelglieder 22 oder die Riegeleingriffe 23 der Riegelelemente 11, 11'. Alle weiteren funktionalen Bestandteile, beispielsweise Befestigungsschrauben oder Mittel zur Abdichtung, werden durch die erfindungsgemäße Dichtungsvorrichtung 1 verdeckt und/ oder sind formgebend der Sichtfläche 18 der Dichtungsvorrichtung 1 angepasst.

Nach den Fig. 4, Fig. 8, Fig. 10 und Fig. 11, ist die Aufnahmenut 14 im Querschnitt geschlossen U-förmig ausgebildet. Gebildet wird die zur Aufnahme der Riegelelemente 11, 11' an der Dichtleiste 4 angeordnete Aufnahmenut 14 durch eine Bodenplatte 19 und senkrecht zur Bodenplatte 19 angebundene Seitenwände 20, 20'. Von der Bodenplatte 19 beabstandet, ist an den Enden der Seitenwände 20, 20' nach Fig. 10 eine Öffnung 21 zum Fügen der Riegelelemente 11, 11' vorgesehen. Die Riegelelemente 11, 11' werden von der U-förmigen Formgebung der Aufnahmenut 14 nahezu vollständig umgriffen und verschließen die Öffnung 21 bereichsweise mit einer freien Fläche 50. Mit Anlage der Riegelelemente 11, 11' an der Bodenplatte 19 und den Seitenwänden 20, 20', lassen sich die Riegelelemente 11, 11' in der Aufnahmenut 14 leicht in die funktionsgerechte Endposition verschieben und anschließend mittel Befestigungsmittel kraftschlüssig befestigen.

Mit gleicher Formgebung der Riegelelemente 11, 11' im Querschnitt innerhalb des Bereichs der Aufnahmenut 14, können die Riegelelemente 11, 11' nach Bedarf der Ausführungsvariante des Fensters oder der Tür 3 unterschiedlich ausgestaltet werden, so dass sowohl die Anordnung mit Riegelgliedern 22 und/oder Riegeleingriffen 23 möglich ist. Das Riegelglied 22 besteht dabei in der Regel aus einem Bolzen oder einem Pilzkopf förmigen Bolzen, wobei der Riegeleingriff 23 eine Ausnehmung ist.

Im montierten und funktionsfertigen Zustand der Dichtungsvorrichtung 1 an den vertikalen Rahmenholm 6 des Rahmenprofils 7 nach Fig. 1, Fig. 3 und Fig. 7, sind die Riegelelemente 11, 11' form- und kraftschlüssig in der Dichtungsvorrichtung 1 befestigt und die Profilleiste 16 mit der Dichtleiste 4 rastend verbunden. Optisch sind die integrierten Riegelelemente 11, 11' nur noch innerhalb eines Ausschnitts 25 durch die Riegelglieder 22 und/oder innerhalb eines Ausschnitts 25' durch die Riegeleingriffe 23 zu unterscheiden. Selbst ein restlicher Teilabschnitt 24, 24' der Riegelelemente 11, 11', welcher für die Befestigung der Riegelelemente 11, 11' an die Dichtleiste 4 und den vertikalen Rahmenholm 6 sämtliche Befestigungsmittel aufnimmt, ist vollständig von der Aufnahmenut 14 aufgenommen und wird von der Profilleiste 16 verdeckt.

Die rastende Verbindung der Dichtleiste 4 mit der Profilleiste 16 nach Fig. 1, bewirkt eine integrale Baueinheit der Dichtungsvorrichtung 1, wobei sich eine überganglos plane Oberfläche auf der Sichtfläche 18 abbildet. Unbeeinflusst in der Optik bleibt die Dichtungsvorrichtung 1 auch in montierter Lage des Riegelelementes 11 mit dem Riegeleingriff 23 nach Fig. 7, wobei das Riegelelement 11 mit der Dichtungsvorrichtung 1 flächenbündig ausgestaltet sind. Mit Anordnung des Riegelelementes 11' und einem Riegelglied 22 in der Dichtungsvorrichtung 1 nach Fig. 3, wird die flächenbündige Optik der Dichtungsvorrichtung 1 nur durch den erhabenen Teil des Riegelgliedes 23 unterbrochen. Alle weiteren funktionalen Elemente beider Varianten der Riegelelemente 11, 11', wie beispielsweise die Führung innerhalb der Aufnahmenut 14 mit einer Aufnahme für die Befestigungsmittel, werden von der Dichtungsvorrichtung 1 abgedeckt.

Die Anzahl, die Art der Variante und die vertikale Ausrichtung der Riegelelemente 11, 11' in der erfindungsgemäßen Dichtungsvorrichtung 1, ist aufgrund des U-förmigen Querschnitts der Aufnahmenut 14 frei wählbar. Ebenfalls möglich sind nachfolgend weitere Riegelelemente 11, 11' in die Dichtungsvorrichtung 1 zu integrieren. Andererseits können auch bereits montierte Riegelelemente 11, 11' ausgetauscht oder vollständig entfernt werden ohne Beeinträchtigung in der Optik, beispielweise durch entstandene Befestigungslöcher, die durch die Profilleiste 16 wieder überdeckt werden. Sind Anzahl, Art und Ausrichtung der Riegelelemente 11, 11' bestimmt, werden die Riegelelemente 11, 11' für eine sichere Befestigung durch den formschlüssigen Eingriff in der Aufnahmenut 14 der Dichtleiste 4 mittels Befestigungsmittel 26, beispielsweise Befestigungsschrauben, am vertikalen Rahmenholm 6 befestigt.

Zur Stabilisierung der Dichtleiste 4 an den vertikalen Rahmenholm 6, weist die Dichtleiste 4 nach Fig. 5, Fig. 9 und Fig. 10 bis Fig. 11 an den freien Enden 27, 27' der Anlageflächen 15, 15' abgewinkelt stützende Stege 28, 28' auf, welche die Dichtleiste 4 mit Aufsetzen auf den vertikalen Rahmenholm 6 nach Fig. 5 und Fig. 9 anschlagend fixiert. Außerdem lässt sich über die Stege 28, 28' der Spalt 8 zwischen dem vertikalen Rahmenholm 6 und dem gegenüber liegend vertikalen Flügelholm 9 für eine dichtende Wirkung bestimmen. Für eine Abdichtung in verriegelter Schließlage des Fensters oder der Tür, weist der vertikale Flügelholm 9 des Flügelprofils 2 an den jeweiligen Seiten des Betätigungsgetriebes des Betätigungsmechanismus 12 entsprechend - nicht dargestellte - Dichtungen auf, welche sich an der Sichtfläche 18 der Dichtungsvorrichtung 1 anlegen. Dazu ist der Übergangsbereich von den Anlageflächen 15, 15' zu den Stegen 28, 28' der Dichtleiste 4 nach Fig. 10 abgewinkelt ausgebildet. Eine nachträgliche Justierung der Riegelelemente 11, 11' am vertikalen Rahmenholm 6 durch Fertigungstoleranzen des Fensters oder der Tür 3 bleibt durch die erfindungsgemäße Dichtungsvorrichtung 1 aus, da die am vertikalen Rahmenholm 6 angeordneten Riegelelemente 11, 11' mit Aufnahme in der Aufnahmenut 14 der Dichtungsvorrichtung 1 einen gleichbleibend konstanten Abstand für eine sichere Verriegelung zwischen den am vertikalen Rahmenholm 6 angeordneten Riegelelementen 11, 11' und den am vertikalen Flügelholm 9 angeordneten Riegelelementen 13, 13' des Betätigungsmechanismus 12 haben.

Im Querschnitt nach Fig. 10, ist die Dichtleiste 4 gegenüberliegend der Seite der Sichtfläche 18 stufenförmig ausgebildet. Die abgesetzte Formgebung wird durch die auf der Symmetrieachse 39 angeordnete Aufnahmenut 14 und durch die stützenden Stege 28, 28' erzeugt. Dabei ist die Aufnahmenut 14 nach Fig. 10 in der Tiefe größer bemessen als die Stege 28, 28'. Bevorzugt erhalten die Riegelelemente 11, 11' durch die Tiefe innerhalb der Aufnahmenut 14 einen verbesserten Formschluss. Außerhalb der Aufnahmenut 14, lässt sich die Dichtungsvorrichtung 1 mittels der Dichtleiste 4 durch die abgesetzte Formgebung an den vertikalen Rahmenholm 6 einfach positionieren. Dazu weist der vertikale Rahmenholm 6 nach Fig. 5 und Fig. 9 eine Nut 51 auf, in welche die Aufnahmenut 14 mit Anschlagen der stützenden Stege 28, 28' zumindest abschnittweise formschlüssig eingreift.

Für die rastende Verbindung zwischen der Dichtleiste 4 und der Profilleiste 16, weist die Dichtungsvorrichtung 1 nach Fig. 5 und Fig. 9 eine Rastvorrichtung 29, 29' auf. Eine flächig glatte Oberfläche der Dichtungsvorrichtung 1 wird dadurch ermöglicht, dass die Rastvorrichtung 29, 29' nach dem Montieren in einem verdecken Bereich zwischen der Aufnahmenut 14 der Dichtleiste 4 und der Profilleiste 16 angeordnet ist.

Nach den Figuren 10 bis 13 wird die Rastvorrichtung 29, 29' aus Rastnuten 30, 30' und Rastvorsprüngen 31, 31' gebildet. Die Rastnuten 30, 30' befinden sich dabei ausgehend des Querschnitts der Dichtleiste 4 an den Seitenwänden 20, 20' der Aufnahmenut 14, wobei außenseitig der Profilleiste 16 die Rastvorsprünge 31, 31' ausbildet sind.

Die Profilleiste 16 ist nach den Figuren 12 bis 13 im Querschnitt U-Förmig ausgebildet und besteht aus einem verbindenden Steg 32, woran sich zwei vertikale Stege 33, 33' anschließen. Dabei wird die Sichtfläche 18 der Dichtungsvorrichtung 1 von dem horizontalen Steg 32 und den Anlageflächen 15, 15' der Dichtleiste 4 geformt. Die vertikalen Stege 33, 33' der Profilleiste 16 lehnen sich an die Seitenwände 20, 20' der Aufnahmenut 14 der Dichtleiste 4 stützend an und positionieren sich mit den freien Enden 34, 34' anliegend auf der Bodenplatte 19 der Aufnahmenut 14, so dass alle in der Aufnahmenut 14 der Dichtleiste 4 befindlichen Bauteile, insbesondere die Riegelelemente 11, 11' von der Profilleiste 4 verdeckt werden.

### Bezugszeichenliste

- 1: Dichtungsvorrichtung
- 2: Flügelprofil
- 3: Fenster oder Tür
- 4: Dichtleiste
- 5: Stoßbereich
- 6: Rahmenholm
- 7: Rahmenprofil
- 8: Spalt
- 9: Flügelholm
- 10: Flügelprofil
- 11, 11': Riegelelement
- 12: Betätigungsmechanismus
- 13, 13': Riegelelement
- 14: Aufnahmenut
- 15, 15': Anlagefläche
- 16: Profilleiste
- 17: Spalt
- 18: Sichtfläche
- 19: Bodenplatte
- 20, 20': Seitenwand
- 21: Öffnung
- 22: Riegelglied
- 23: Riegeleingriff
- 24, 24': Teilabschnitt
- 25, 25': Ausschnitt
- 26: Befestigungsmittel
- 27, 27': freies Ende
- 28, 28': Steg
- 29, 29': Rastvorrichtung
- 30, 30': Rastnut
- 31, 31': Rastvorsprung
- 32: horizontaler Steg
- 33, 33': vertikaler Steg
- 34, 34': freies Ende
- 35: Betätigungshandhabe
- 36, 36': Laufelement
- 37: Laufschiene
- 38: Laufschiene
- 39: Symmetrieachse
- 40: Festfeld
- 41: Flügelholm
- 42: Verglasung
- 43: Festrahmen
- 44: Verglasung
- 45: Pfeilrichtung
- 46: Pfeilrichtung
- 47: Rahmenholm, unten
- 48: Rahmenholm, oben
- 49: Falzbereich
- 50: freie Fläche
- 51: Nut

## Patentansprüche

1. Dichtungsvorrichtung (1) für ein verschiebbares Flügelprofil (2) als Schiebeflügel oder einen verschiebbaren Hebe-Schiebeflügel eines Fenster oder einer Tür (3), bestehend aus einer Dichtleiste (4), die in einem Stoßbereich (5) einer sogenannten Verschlussseite an einem vertikalen Rahmenholm (6) eines Rahmenprofils (7) angeordnet ist und einen Spalt (8) zwischen einem vertikalen Flügelholm (9) eines geschlossenen Flügelprofils (10) des Fensters oder einer Tür (3) abdichtet und sichert, wobei die Dichtleiste (4) jeweils voneinander beabstandet Riegelelemente (11, 11') aufnimmt, die mit am Flügelprofil (2) befestigten und mit einem Betätigungsmechanismus (12) verschiebbaren Riegelelementen (13, 13') in einer Schließlage des Fensters oder der Tür (3) in Wirkverbindung stehend ein Verriegeln erreichen,
**dadurch gekennzeichnet,**
**dass** die Dichtleiste (4) im Querschnitt eine Aufnahmenut (14) aufweist, an der sich jeweils Anlageflächen (15, 15') anschließen, wobei die am Rahmenholm (6) seitigen Riegelelemente (11, 11') mit Eingreifen in die Aufnahmenut (14) der Dichtleiste (4) formschlüssig verschiebbar in der Lage positionierbar sind und eine kraftschlüssige Verbindung mit der Dichtleiste (4) und dem vertikalen Rahmenholm (6) eingehen, wobei eine Profilleiste (16) den Spalt (17) in der Aufnahmenut (14) zwischen den Riegelelementen (11, 11') überdeckt und an den seitlichen Anlageflächen (15, 15') anliegend mit der Dichtleiste (4) eine flächenbündig geschlossene Sichtfläche (18) bilden.

2. Dichtungsvorrichtung (1) nach Anspruch 1,
**dadurch gekennzeichnet,**
**dass** die Aufnahmenut (14) eine Bodenplatte (19) und senkrecht zur Bodenplatte (19) angeordnete Seitenwände (20, 20') aufweist, wobei sich an den Enden der Seitenwände (20, 20') und von der Bodenplatte (19) beabstandet eine Öffnung (21) zum Fügen der Riegelelemente (11, 11') bildet.

3. Dichtungsvorrichtung (1) nach Anspruch 1,
**dadurch gekennzeichnet,**
**dass** die Riegelelemente (11, 11') aus Riegelgliedern (22) und/oder Riegeleingriffen (23) bestehend in die Aufnahmenut (14) der Dichtleiste (4) anordenbar sind.

4. Dichtungsvorrichtung (1) nach Anspruch 1,
**dadurch gekennzeichnet,**
**dass** die Riegelelemente (11, 11') von der Dichtleiste (4) und der Profilleiste (16) bis auf einen Ausschnitt (25, 25') von der zum Flügelprofil (10) weisenden Sichtfläche (18) nahezu vollständig verdeckt werden, wobei der Ausschnitt (25, 25') der Riegelelemente (11, 11') die Riegelglieder (22) und/oder Riegeleingriffen (23) aufzeigt.

5. Dichtungsvorrichtung (1) nach Anspruch 4,
**dadurch gekennzeichnet,**
**dass** die Riegelglieder (22) von der Sichtfläche (18) der Riegelelemente (11) erhaben ausgebildet sind und sich von der Dichtleiste (4) in Richtung Flügelprofil (10) abheben, wobei die Riegeleingriffe (23) der Riegelelemente (11') mit der Sichtfläche (18) und der Dichtleiste (4) eine ansatzlos flächenbündige Ebene bilden.

6. Dichtungsvorrichtung (1) nach Anspruch 1,
**dadurch gekennzeichnet,**
**dass** die Riegelelemente (11, 11') für eine Befestigung an der Dichtleiste (4) und an den vertikalen Rahmenholm (6) zumindest ein Befestigungsmittel (26) an einem Teilabschnitt (24, 24') aufweisen, das von der Profilleiste (16) überdeckt ist.

7. Dichtungsvorrichtung (1) nach Anspruch 1,
**dadurch gekennzeichnet,**
**dass** in Weiterführung der Dichtleiste (4) an den freien Enden (27, 27') der Anlageflächen (15, 15') stützende Stege (28, 28') angebunden sind, welche die Dichtleiste (4) anliegend auf dem vertikalen Rahmenholm (6) fixieren.

8. Dichtungsvorrichtung (1) nach Anspruch 1 und 7,
**dadurch gekennzeichnet,**
**dass** die Dichtleiste (4) im Querschnitt auf der gegenüberliegenden der Seite der Sichtfläche (18) stufenförmig ausgebildet ist, wobei sich die Aufnahmenut (14) von den freien Enden (27, 27') der stützenden Stege (28, 28') in Richtung vertikalen Rahmenholm (6) absetzt und eine formschlüssig fixierte Lage mit dem vertikalen Rahmenholm (6) einnimmt.

9. Dichtungsvorrichtung (1) nach Anspruch 1,
**dadurch gekennzeichnet,**
**dass** die Dichtungsvorrichtung (1) eine Rastvorrichtung (29, 29') für eine fixierte Verbindung zwischen der Dichtleiste (4) und der Profilleiste (16) aufweist, wobei die Rastvorrichtung (29, 29') verdeckt zwischen der Aufnahmenut (14) der Dichtleiste (4) und der Profilleiste (16) angeordnet ist.

10. Dichtungsvorrichtung (1) nach Anspruch 9,
**dadurch gekennzeichnet,**
**dass** die Rastvorrichtung (29, 29') aus Rastnuten (30, 30') und Rastvorsprüngen (31, 31') gebildet ist, wobei die Rastnuten (30, 30') im Querschnitt der Dichtleiste (4) an den Seitenwänden (20, 20') der Aufnahmenut (14) angeordnet sind, und die Profilleiste (16) außenseitig die Rastvorsprünge (31, 31') ausbilden.

11. Dichtungsvorrichtung (1) nach Anspruch 1,
**dadurch gekennzeichnet,**
**dass** die Profilleiste (16) im Querschnitt U-Förmig ausgebildet aus einem verbindenden Steg (32) besteht, woran sich zwei vertikale Stege (33, 33') angebunden anschließen, wobei der verbindende horizontale Steg (32) zusammen mit den Anlageflächen (15, 15') der Dichtleiste (4) die Sichtfläche (18) der Dichtungsvorrichtung (1) formt, wohingegen sich die vertikalen Stege (33, 33') an die Seitenwände (20, 20') der Aufnahmenut (14) der Dichtleiste (4) stützend anlehnen und mit den freien Enden (34, 34') die Profilleiste (16) auf der Bodenplatte (19) der Aufnahmenut (14) anliegend positionieren.
